# DEMANDE DE BREVET EUROPEEN

(11) **EP 0 033 723 A2**
(43) Date de publication de la demande: **12.08.1981**
(21) Numéro de dépôt: 81830018.8
(22) Date de dépôt: 30.01.1981
(51) Int. Cl.: H01R 27/00

(54) **Fiche électrique réglable pour s'adapter à différents types de prises de courant**

(30) Priorité: 01.02.1980 IT 8331280
(71) Demandeur: Palladini, Mario, I-31100 Treviso (IT)
(72) Inventeur: Palladini, Mario, I-31100 Treviso (IT)
(74) Mandataire: D'Agostini, Giovanni, Dr.

(57) **Abrégé**

Fiche électrique pour différents types de prises de courant électrique, comportant une caisse "A" logeant deux courseurs, mouvables opposés "B" avec boutons poussoirs (3) qui portent les goupilles (2) de manière que poussant les boutons on approche les dites goupilles (2) (fig. 3).

## Description

L'invention concerne une fiche électrique de nouvelle con ception pouvant s'adapter à toute type de prise de courant, ce qui permet d'éliminer l'usage de réducteurs.

Dans l'état de la technique actuelle on connaît une grande varieté de fiches l'une différente de l'autre équipant les ap pareils électriques, ce qui rend difficile la connexion électrique avec les prises de courant à leur fois différentes du reseau déjà installé.

On connaît que les prises de courant ont différent diametre des trous et différent pas et en général les trous plus grands sont plus eloignés l'un de l'autre par rapport au petits.

Cette différence des prises de courant était une fois réalisée pour distinguer le fichement du reseau d'éclairage par rapport au fichement du reseau industriel.

Bien que dans leslegislationsactuellescette différence n'exi ste pas, les anciennes prises de courant existent encore et cela comporte toujours les problèmes susdits.

Pour porter un remède à cette difficulté, comme bien connu par les utilisateurs et en particulier dans les habitations, il est necessaire acheter une grande varieté de réducteurs et et mulitplicatuers de type mâle et femelle avec ou sans goupille centrale pour la prise du sol et cela pour permettre la connexion des appareils électriques avec le reseau sans changer son fiche.

La présente invention a pour but de réaliser une nouvelle fiche universelle réglable pouvant s'adapter aux différentes prises de courant soit différentes pour le diamètre dès trous sait diffé rentes pour le pas des trous.

La fiche selon l'invention comprend une caisse renfermant les pièces de connexion électrique faisant aussi logement de deux poussoirs ou boutons opposés étant chaque poussoir lié à une goupille de manière de pouvoir approcher ou éloigner les deux goupilles entre elles étant possible réaliser aussi bien une fiche femelle.

On réalise de cette façon la possibilité de varier la largeur d'entre-axes des goupilles ou trous pour permettre la connexion avec une prise différente.

Les caractéristiques enoncées séront en tout cas mieux compri ses par la suivante description particularisée d'un exemple de réalisation preferentielle connu représentée dans les dessins joints dans lesquels:
La figure 1 représente une vue de la fiche mâle du côté de connexion; la figure 2 représente une vue de plante de la fiche du fig.1; la figure 3 représente une vue de ᵣ côté latéral de la fiche de fig.1 et fig.2; la figure 4 représente une vue en perspective d'un poussoir peuvant supporter une goupille de la fiche; la figure 5 représente une vue en perspective de la fiche des figures précédentes.

Comme représenté dans les figures, la fiche est constituée essentiellement par une caisse "A" logeant un courseur pous soir a bouton "B" sur chaque côté, étant les deux boutons glissables dans l'intérieur de la caisse pour se déplacer dans deux positions et toujours forcés vers l'extérieur par deux ressorts "C".

La caisse "A" dans la façade de connexion,porte vissé en po sition centrale une goupille de sol 1 tandis que dans l'arriè re on a ou des trous pour connexion femelle ou,comme représenté, un système de connexion pour le cable de courant 8 dont les boites d'extremité sont connectées aux goupilles mouvables opposées 2.

Chaqun courseur à bouton "B" peut être déplacé en opposition comme indiqué par les flèches en fig.2 d'une position éloignée à une position approchée, dans l'intérieur de la caisse "A", et chaque courseur dans la façade de connexion, porte vissé une goupille 2 latéral pour la connexion électrique en manière que poussant les boutons "B" on approche soit les boutons que les goupilles 2 dans une première position prefixée, ou on eloigne soit les boutons que les goupilles dans une deuxième position prefixée.

Pour cette opération chaque courseur "B" comporte une partie de poussage ou bouton 3 qui sort plus ou moins de la façade latérale 4 de la caisse "A".

La caisse "A" serre dans la façade de connexion une plaque 5 qui laisse passer les goupilles 1,2 étant les dernières guidé es par les trous allongés 6 ce qui permet le déplacement rélatif.

Chaque courseur "B" comportera un logement pour le ressort "_{C}" et comportera aussi un trou 7 fileté pour le vissage de son goupille 2 tandis que dans la façade opposée comportera une borne à vis par la connexion des respectives boîtes d'extremi té du câble (dans les cas répresenté de connexion au câble) ou de connexion à courseur dans le cas de connexion femelle; dans ce deuxième cas ou prevoira notamment des trous à la place des bornes à vis placés du côté de la façade 9 de la fiche "A" selon les exigences,n'étant cela limitatif.

Dans le cas spécifique de la fig.2 on a représenté en hachure ment une connection à câble mais cela peut être changé par une connextion à fiche femelle comme exposé.

Enoutre les goupilles 1,2 séront notamment coupées axialement pour s'adapter élastiquement à trous de diamètre de prise plus petit.

La fonctionnalité du mouvement des coursoirs "B" poussant les boutons 3, sera réalisé à l'aide des ressorts opposés "C" et avec systèmes de verouillage bien connus (pas représentés) lesquels permettent avec un mouvement de poussage qui les courseurs s'approchent en approchant les goupilles 2 dans une position à pas réduit et avec une deuxième poussée on pourra, grâce aux ressorts éloigner les goupilles 2, pouvant notamment le verouillage manquer.

Enoutre les ressorts d'opposition "C" peuvent être reunis en un seul ressort n'étant pas cela important pour l'invention.

Les particulièrs de réalisation pourront en tout cas changer sans pour cela modifier la substance innovatrice de l'invention comme décrit, représenté et revendiqué.

Udine, le 2 Février 1981

## Revendications

1. Fiche électrique constituée par une caisse "A" logeant au moins une couple de courseurs"B" approchables ou éloignables. entre eux manuellement comportant chaque courseùr "B" un moyen de prise de courant électrique plaçé dans la même faça de en alignement avec le courseur opposé "B" de la même caisse "A".

2. Fiche selon 1 caractérisée en ce que le moyen de prise de courant électrique attaché à chaque courseur "B" de la caisse "A" es une goupille (2) de prise mâle.

3. Fiche selon 1 caractérisée en ce que le moyen de prise de courant électrique attaché à chaque courseur "B" de la caisse "A" est un trou de prise femelle.

4. Fiche selon une quelconque des revendications précédentes, caractérisée en ce que la caisse de logement "A" dans le côté des dits moyens de prise de courant électrique mouvables en approchement ou éloignement (2),comporte un moyen de prise de courant électrique de sol,fixe (1).

5. Fiche selon une quelconque des revendications précédentes, caractérisée en ce que dans la façade opposé à celle des moyens de prise de courant électrique mouvables par les dits courseurs "B", présente des moyens pour récevoir, loger et fixer les boites d'extrémité d'un câble de courant (8) étant cesderniers connectées par les dits courseurs aux dits moyens de connexion de courant électrique mouvables (2) de la façade opposée.

6. Fiche selon 5, caractérisée par la connexion avec une troi sième boite d'extremité du câble (8) connectée au dispositif de mise au sol (1) en manière fixe.

7. Fiche sleon une quelconque des revendications de 1 à 5, ca ractérisée en ce qu'elle comporte dans la façade opposée au moyens de connexion électrique mouvables (2),moyens mouvables similaires du type mâle ou femelle.

8. Fiche selon une quelconque des revendications précédentes caractérisée en ce que les dits courseurs (B) comportent une partie de bouton poussoir (3) qui sort au dehors de la caisse "A" étant les deux courseurs éloignées entre eux par moyens de ressort "C" et pouvant se déplacer glissant dans l'intérieur de la caisse "A" en manière que poussant l'un contre l'autre le boutons (3) on approche les moyens de connexion électrique (2) et vice versa comme décrit et représenté dans la descri ption et dessins ci-joints. _{Ud}iₙe, le 2 Février 1981
